# EUROPÄISCHE PATENTSCHRIFT

(11) **EP 0 790 591 B1**
(45) Veröffentlichungstag und Bekanntmachung des Hinweises auf die Patenterteilung: **27.03.2002**
(21) Anmeldenummer: 96116545.3
(22) Anmeldetag: 16.10.1996
(51) Int. Cl.: G08G 1/09

(54) **Ortsdatenbank für die Ermittlung von Routen innerhalb eines Verkehrswegennetzes**
Locationdatabase for determining routes within a road traffic network
Banque de données de lieux pour la détermination d'itinéraires dans un réseau de circulation routière

(30) Priorität: 17.02.1996 DE 19606010
(43) Veröffentlichungstag der Anmeldung: 20.08.1997
(73) Patentinhaber: ROBERT BOSCH GMBH, 70442 Stuttgart (DE)
(72) Erfinder: Klingenberg, Wolfgang, 31246 Lahstedt (DE); Kersken, Ulrich, 31199 Diekholzen (DE); Radin, Christian, D-31134 Hildesheim (DE)

(56) Entgegenhaltungen:
- EP-A- 0 290 679
- EP-A- 0 564 353
- EP-A- 0 670 565
- RADIO FERNSEHEN ELEKTRONIK, Bd. 41, Nr. 12, 1.Dezember 1992, Seiten 803-806, XP000368020 SIEGLE G: "VERKEHRSFUNK DIGITAL: TRAFFIC MESSAGE CHANNEL"

## Beschreibung

Die Erfindung betrifft eine Ortsdatenbank für die Ermittlung von Routen innerhalb eines Verkehrswegenetzes und einen Rundfunkempfänger mit einer Einrichtung zum Empfang und zur Decodierung von digital codierten Verkehrsmeldungen.

Mit dem Radio-Daten-System (RDS) wird eine zusätzliche und unhörbare Übermittlung von digitalen Daten parallel zu Rundfunkprogrammen in einem Datenkanal ermöglicht. Spezifikationen des Radio-Daten-Systems für UKW-Hörfunk sind unter anderem in der Druckschrift Tech. 3244 - E, März 1984 der europäischen Runfunk-Union (EBU) festgelegt. Rundfunkempfänger mit geeigneten RDS-Decodern können übermittelte Daten zusätzlich zum Rundfunkempfang mit dem selben Empfangsteil aufnehmen und decodieren. Für die Datenübertragung sind 32 Gruppen zu jeweils 104 Bit vorgesehen, wobei jeder der übertragenen Gruppen jeweils ein bestimmter Dienst zugewiesen wird. Die Gruppe 8a ist zur Zeit für die Übertragung von digital codierten Verkehrsmeldungen vorgesehen.

Der Aufbau und die Codierung dieser Verkehrsmeldungen sind in CEN Draft pr. ENV/278/4/1/0011 festgelegt, der auf dem Normvorschlag ALERT C, November 1990, herausgegeben vom RDS ATT ALERT Consortium, basiert. Die wesentlichen Elemente einer Verkehrsmeldung sind dabei der Ort des Geschehens (Location) und das Ereignis (Event). Diese Angaben sind katalogisiert, das heißt, daß jedem verkehrsrelevanten Ort und jedem verkehrsrelevanten Ereignis ein eindeutiger Code zugewiesen ist. Die Verkettung der Orte in der Ortstabelle entlang existierender Straßen gibt den Verlauf wieder. Außer den üblichen Einrichtungen eines Empfangsgerätes mit einem RDS-Decoder sind zur Nutzung des Verkehrsmeldungskanals TMC (Traffic Message Channel) Einrichtungen zur Decodierung, zur Speicherung, zur Weiterverarbeitung und zur Ausgabe der Verkehrsmeldungen erforderlich.

Die für die Decodierung der digital codierten Verkehrsmeldungen erforderlichen Ortsdatenbanken bestehen aus Listen von Anschlußstellen, Autobahnkreuzen, Autobahndreiecken, Abfahrten zu Parkplätzen und ähnlichen Orten, wobei die auf jeweils einem Verkehrsweg (Autobahn, Bundesstraße) liegenden Orte durch Verweise miteinander verkettet sind. Da nicht alle Orte aus beiden Fahrtrichtungen zu erreichen sind, werden die Verkettungen für beide Richtungen getrennt angegeben, indem zu jedem Ort ein Vorgänger bzw. Nachfolger in der Ortsdatenbank eingetragen ist. Besitzt ein Ort keinen Nachfolger, beispielsweise am Ende einer Straße, so wird dies durch einen besonderen Eintrag gekennzeichnet. Orte, wie beispielsweise Kreuzungen, die an mehreren Verkehrswegen liegen, sind bei sämtlichen dieser Verkehrswege mit jeweils anderen Ortscodes eingetragen.

Diese Ortsdatenbankstruktur, bei der also keine Beziehungen zwischen gleichen Orten auf verschiedenen Verkehrswegen erkennbar sind, genügt für die Decodierung der Verkehrsmeldungen. Für die Ausgabe der decodierten Verkehrsmeldungen ist zwar dann für einen jeweils gleichen Ort auch ein gleicher Name vorgesehen, der in codierter Form bei jedem Auftreten des gleichen Ortes in der Ortsdatenbank angegeben ist. Diese Angebe dient jedoch nur zur Ausgabe des eigentlichen Namens als alphanumerische Anzeige oder Sprachausgabe.

Ein Vorteil der digital codierten Verkehrsmeldungen besteht darin, dass diese nicht als Sprachmuster, sondern als Daten vorliegen, die in vielfältiger Weis verarbeitet werden können. Dadurch ist beispielsweise eine Selektion der Verkehrsmeldungen möglich, so dass der Autofahrer nur diejenigen Verkehrsmeldungen erhält, die sich auf seine voraussichtliche Rote und möglicherweise dafür in Frage kommende Umleitungen beziehen.

Voraussetzung für eine derartige Selektion ist es allerdings, dass dem diese Selektion durchführenden Rechner die voraussichtliche Route bekannt ist. Dieses kann durch eine manuelle Eingabe der voraussichtlichen Route erfolgen. Eine andere Möglichkeit besteht darin, das Fahrziel einzugeben und die Route vom Rechner ermitteln zu lassen. Geeignete Rechenverfahren sind bekannt und beispielsweise innerhalb von PC-Programmen erhältlich. Es wird dazu allerdings eine Straßenkarte benötigt, welche die in Frage kommenden Straßen und Kreuzungen sowie die Entfernungen zwischen den Kreuzungen und anderen Orten enthält.

Aus der EP-A-0 760 565 A1 ist ein Verfahren und eine Vorrichtung zur Auswahl von Verkehrsinformationen bekannt geworden, bei dem eine Routenführung mittels Verkehrsinformation möglich ist. Zu diesem Zweck enthält die für den RDS-TMC-Betrieb notwendige Tabelle zusätzliche Angaben, die eine Wegberechnung ermöglichen. Die Tabelle ist dazu mit einer Tafel komplimentärer Attribute angereichert, die die Distanz zwischen jedem Ort der Tabelle angibt, die dem betreffenden Ort benachbart sind. Weiterhin werden auch Hinweise gegeben, wie zwei Orte über eine Umgehungsstrasse erreicht werden können, die nicht in der RDS-TMC-Tabelle enthalten ist. Dadurch wird es möglich, den Weg zwischen zwei Orten oder einen eventuell einzuschlagenden Umweg zu berechnen.

Aufgabe der vorliegenden Erfindung ist es, eine Ortsdatenbank für die Ermittlung von Routen innerhalb eines Verkehrswegenetzes anzugeben, die einerseits auf dieser Ortsdatenbank basiert und andererseits auch eine Decodierung von digital codierten Verkehrsmeldungen nach vorgegebenen Verfahren ermöglicht.

Diese Aufgabe wird durch die Merkmale des Patentanspruchs 1 gelöst.

Die erfindungsgemäße Ortsdatenbank hat weiterhin den Vorteil, dass je Ort nur eine geringe Speicherkapazität erforderlich ist. Außerdem kann bei der erfindungsgemäßen Ortsdatenbank auf bereits für das TMC-System erstellte Ortsdatenbanken weitgehend zurückgegriffen werden, indem lediglich Informationen hinzugefügt werden.

Eine Verringerung der Speicherkapazität ist gemäss einer Weiterbildung dadurch möglich, dass je Ort und Verkehrsweg nur ein Querverweis auf den gleichen Ort auf einem anderen Verkehrsweg vorgesehen ist, wobei bei Orten auf mehr als zwei Verkehrswegen die Querverweise zyklisch ausgeführt sind. Dadurch erhält jeder dieser Orte nur einen Querverweis. Es ist also dann nicht erforderlich, pro Ort Speicherplatz für die größte Anzahl von möglichen Verkehrswegen, auf denen ein Ort liegt, vorzusehen.

In der bekannten Ortsdatenbank für das TMC-System sind viele Orte vorhanden, die außer Vorgänger/Nachfolger-Beziehungen keine Verknüpfungen zu anderen Straßen beziehungsweise Orten besitzen. Im folgenden wird im Zusammenhang mit der erfindungsgemäßen Ortsdatenbank ein Ort als echt bezeichnet, wenn er einen Querverweis aufweist. Die anderen Orte werden als unecht bezeichnet. Bei der Ermittlung einer Route wird von Eintragung zu Eintragung gesucht, so daß ohne weitere Maßnahmen bei der erfindungsgemäßen Ortsdatenbank viele unechte Orte bearbeitet werden, wodurch sich ein erheblicher Rechenaufwand ergibt. Dieser Aufwand kann mit einer anderen Weiterbildung der Erfindung dadurch vermindert werden, daß in den Datensätzen zu Orten auf einem Verkehrsweg, welche auch auf einem weiteren Verkehrsweg liegen, Verweise auf die jeweils nächsten Orte auf dem Verkehrsweg, die ebenfalls auf mindestens einem weiteren Verkehrsweg liegen, eingetragen sind. Dies ermöglicht es dem Suchalgorithmus, direkt von einem echten Ort (Netzknoten) zum nächsten zu springen.

Ortsdatenbanken, die zur Decodierung von digital codierten Verkehrsmeldungen dienen, müssen nicht ein vollständiges Straßennetz beinhalten. In solchen Ortsdatenbanken fehlen beispielsweise an einigen Stellen entscheidende Straßenverbindungen: zum Teil, weil Teilstücke der Autobahnen noch im Bau sind oder weil Verbindungsstücke nicht in der Ortsdatenbank verzeichnet sind. Bei einer geeigneten Codierung der Verkehrsmeldungen, die auf diese Grenzen der Ortsdatenbanken Rücksicht nimmt, können die Verkehrsmeldungen dennoch decodiert werden.

Bei der Routenplanung wird der Autofahrer dennoch die betreffende Strecke berücksichtigen und beispielsweise in Kauf nehmen, einige Kilometer Bundesstraße anstelle eines Umweges über Autobahnen zu fahren. Damit die Ermittlung der Routen trotzdem diese in der Ortsdatenbank als Sackgassen dargestellten Straßen berücksichtigen kann, ist gemäß einer anderen Weiterbildung der Erfindung bei Ortsdatenbanken, welche die Koordinaten der Orte enthalten, vorgesehen, daß ferner Orte, die durch einen nicht zur Codierung von Verkehrsmeldungen vorgesehenen Verkehrsweg verbunden sind, mit gegenseitigen Querverweisen versehen sind.

An diesen Querverweisen und an der Ungleichheit der Koordinaten der betroffenen Orte kann der die Route ermittelnde Rechner erkennen, daß die betroffenen Orte nicht gleich, sondern Endpunkte eines weiteren Verkehrsweges sind.

Bei Ortsdatenbanken, bei denen Entfernungen zwischen den Orten angegeben sind, ist die Berücksichtigung von nicht für die Decodierung vorgesehenen Verkehrswegen dadurch möglich, daß ferner ausgewählte Orte, die außer auf einem für die Decodierung vorgesehenen Verkehrsweg an einem weiteren, für die Decodierung nicht vorgesehenen Verkehrsweg liegen, ein Hinweis auf den weiteren Verkehrsweg vorgesehen ist und daß der weitere Verkehrsweg mit den Orten, bei denen Hinweise auf den weiteren Verkehrsweg vorhanden sind, in der Ortsdatenbank aufgeführt ist. Hierbei kann die Länge der weiteren Verkehrswege dadurch berücksichtigt werden, daß Entfernungen zwischen den Orten auf den weiteren Verkehrswegen abgespeichert sind.

Eine Wertung der zusätzlichen Wege bei der Routenermittlung wird auch dadurch möglich, daß für die zusätzlichen Wege der Straßentyp (Location Type) abgespeichert ist.

Diejenigen Datensätze, welche Querverweise und Hinweise auf weitere Verkehrswege enthalten, weisen eine größere Anzahl von Informationsbits auf. Je nach Ausgestaltung der erfindungsgemäßen Ortsdatenbank im einzelnen können solche Datensätze um mehrere Wörter, beispielsweise 16-Bit-Wörter, länger als Datensätze von Orten ohne Querverweisen und Hinweisen sein. Durch ein Auffüllen dieser zusätzlichen Stellen mit Leerzeichen entsteht eine Datenbank mit konstanter Datensatzlänge. Dieses vereinfacht zwar die Verwaltung einer solchen Datenbank, führt jedoch zu erhöhtem Speicherbedarf. Um eine solche Erhöhung so gering wie möglich zu halten, ist gemäß einer anderen Weiterbildung vorgesehen, daß in den Datensätzen jeweils eine Zusatzinformation aus mindestens einem Bit über das Vorhandensein von Querverweisen und/oder Hinweisen und gegebenenfalls über die Anzahl und/oder die Art der Querverweise und/oder der Hinweise enthalten ist.

Ein Rundfunkempfänger mit einer Einrichtung zum Empfang und zur Decodierung von digital codierten Verkehrsmeldungen mit Hilfe einer Ortsdatenbank ist gekennzeichnet durch eine Einrichtung zur Ermittlung von Routen unter Verwendung der Ortsdatenbank nach einem der vorhergehenden Ansprüche.

Um die oft niedrigere Reisegeschwindigkeit auf den weiteren Verkehrswegen zu berücksichtigen kann bei dem erfindungsgemäßen Rundfunkempfänger vorgesehen sein, daß bei der Ermittlung von Routen eine Bewertung der Längen der Verkehrswege entsprechend dem jeweiligen Straßentyp erfolgt.

Eine Weiterbildung des erfindungsgemäßen Rundfunkempfängers besteht darin, daß die ermittelten Routen zur Selektion von empfangenen digital codierten Verkehrsmeldungen derart verwendet werden, daß nur diejenigen Verkehrsmeldungen ausgegeben werden, welche die ermittelten Routen betreffen. Dabei kann gemäß einer Weiterbildung vorgesehen sein, daß die ermittelten Routen graphisch darstellbar sind.

Ausführungsbeispiele der Erfindung sind in der Zeichnung anhand mehrerer Figuren dargestellt und in der nachfolgenden Beschreibung näher erläutert. Es zeigt:
- Fig. 1: einen Ausschnitt aus einer ersten erfindungsgemäßen Ortsdatenbank,
- Fig. 2: eine schematische Darstellung einer Kreuzung von zwei Verkehrswegen,
- Fig. 3: eine schematische Darstellung einer Kreuzung von drei Verkehrswegen,
- Fig. 4: einen Auszug aus einer zweiten erfindungsgemäßen Ortsdatenbank und
- Fig. 5: eine Straßenkarte zur Erläuterung der Ortsdatenbank gemäß Fig. 4.

Der in Fig. 1 dargestellte Ausschnitt aus einer Ortsdatenbank enthält sechs Datensätze, von denen sich vier auf Orte auf der Autobahn A1, einer auf einen Ort auf der Autobahn A61 und ein weiterer auf einen Ort der Autobahn A53 beziehen. Jeder Datensatz enthält wie bei der Ortsdatenbank nach ALERT C einen Ortscode (Location Code), einen Ortstyp (Type), die Angabe der Straßennummer (Road Number), die Art der Anschlußstelle (Exit Type), den Namen des jeweiligen Ortes und Verweise auf den vorangegangenen und den folgenden Ort (Offset+, Offset-). In der dargestellten Ortsdatenbank sind die Ortsnamen der Anschaulichkeit halber ausgeschrieben dargestellt, bei der realisierten Ortsdatenbank befindet sich hier jedoch ein Ortsnamenscode, unter dem in einer Ortsnamensdatenbank der Ortsname abgelegt ist. Dieses hat den Vorteil, daß in der Ortsdatenbank nicht auf verschieden lange Ortsnamen Rücksicht genommen werden muß, daß die codierten Ortsnamen weniger Speicherplatz benötigen und daß in der Ortsnamensdatenbank gegebenenfalls fremdsprachliche Ortsnamen für ausländische Autofahrer aufgeführt sein können.

Wie aus Fig. 1 ersichtlich, sind geographisch gesehen gleiche Orte - in diesem Fall der Ort Bliesheim - in der Ortsdatenbank völlig unabhängig voneinander aufgeführt und auch mit verschiedenen Ortscodes versehen. Um eine Routenermittlung zu ermöglichen, sind bei der dargestellten Ortsdatenbank Querverweise (Cross-ref.) bei denjenigen Orten eingetragen, die auf mehreren Verkehrswegen liegen. Da der Ort Bliesheim - gemeint ist hier nicht die Gemeinde, sondern das Autobahnkreuz - auf drei Verkehrswegen liegt, sind die Querverweise zyklisch vertauscht, so daß bei jedem Datensatz nur ein Querverweis nötig ist.

Unter dem Ortscode 4144 (Bliesheim an der A1) sind Verweise auf den vorangegangenen Ort 4143, den nachfolgenden Ort 4145 und den geographisch gleichen Ort 6380 an der Autobahn A61 eingetragen. Letzterer enthält einen Verweis auf den Ort 7235 an der Autobahn A553 und dieser wiederum einen Querverweis auf den Ort 4144 an der Autobahn A1. Ein Programm zur Ermittlung von Routen kann somit in einfacher Weise erkennen, daß die Orte 4144, 6380 und 7235 einen einzigen Ort innerhalb des Verkehrsnetzes darstellen. Im Datensatz zum Ort 7235 befindet sich übrigens eine Besonderheit. Da die Autobahn A553 an diesem Ort endet, ist als nachfolgender Ort ein besonderes Kennzeichen eingetragen, nämlich 0xffff.

Wie bereits erwähnt, kann bei der erfindungsgemäßen Ortsdatenbank Speicherplatz durch Verwendung von Zusatzinformation eingespart werden. Werden bei der Datenbank nach Fig. 1 pro Datensatz zwei Bits eingefügt, so können diese beispielsweise folgende Bedeutung haben:
- 00:: kein Querverweis, beim Auslesen der Datenbank aus dem Speicher werden die auf "Offset-" folgenden Daten als Beginn des nächsten Datensatzes angesehen,
- 01:: Querverweis auf einen anderen Verkehrsweg,
- 10:: "Sprungverweis", d.h. Hinweis auf einen echten Ort,
- 11:: "fiktiver Verweis", d.h. Hinweis auf einen weiteren, fiktiven Verkehrsweg.

In den drei letztgenannten Fällen werden die auf "Offset-" folgenden Daten als Querverweis bzw. Hinweis interpretiert.

Fig. 2 zeigt Abschnitte zweier Straßen A, B im Bereich einer Kreuzung. In der bekannten Ortsdatenbank sind die Orte 1, 2, 3, 4 als zu der Straße B gehörend eingetragen, während die Orte 5, 6, 7, 8 als Orte auf der Straße A bezeichnet sind. Pfeile zwischen diesen Orten deuten die Verweise Offset+ und Offset- an. Geographisch gesehen sind jedoch die Orte 3 und 7 gleich, was bei der erfindungsgemäßen Ortsdatenbank durch einen Querverweis 9 dokumentiert ist.

Bei dem in Fig. 3 dargestellten Beispiel kreuzt eine weitere Straße C die Straßen A und B an dem gleichen Ort. In der bekannten Ortsdatenbank sind jedoch die Orte 10, 11, 12, 13 nur im Zusammenhang mit der Straße C aufgeführt. Wie bereits im Zusammenhang mit Fig. 1 erläutert, sind deshalb die Orte 3, 7 und 12 mit Querverweisen 14, 15 und 16 versehen, die in zyklischer Folge auf jeweils einen anderen "Ort" innerhalb der Kreuzung hinweisen.

Fig. 4 zeigt einen Ausschnitt aus einer Ortsdatenbank, der Orte in dem in Fig. 5 als Straßenkarte dargestellten Gebiet enthält. In der Ortsdatenbank gemäß Fig. 4 weist die Autobahn A31 eine Lücke zwischen den Anschlußstellen Nürnberg-Gostenhof und Nürnberg-Hafen-Ost auf, was an den Eintragungen 0xffff erkennbar ist. Da eine Benutzung von dazwischenliegenden innerstädtischen Schnellstraßen durchaus sinnvoll ist, müssen diese bei einer Routenermittlung berücksichtigt werden. In der Ortsdatenbank gemäß Fig. 4 sind daher bei den Orten 6644 und 6645 Querverweise auf die Orte 15006 und 15007 auf einer in bezug auf die Ortsdatenbank fiktiven Straße F zwischen diesen beiden Orten angegeben. Als Ortstyp wurde für diese beiden Orte eine Bezeichnung FCT_LOC gewählt, was bedeutet, daß diese Orte auf einer fiktiven Straße liegen. Entsprechend ihrer Eigenschaft als Endpunkte dieser fiktiven Straße sind die Orte mit Verweisen Offset+, Offset- und 0xffff versehen. Ferner verfügen diese Orte auf Querverweise zu den Orten 6644 und 6645, mit denen sie jeweils einen geographischen Ort bilden.

Da bei der Routenermittlung die kürzeste Route und Alternativen dazu gefunden werden sollen, ist eine Angabe über die Länge einer Netzkante als Optimierungskriterium erforderlich. In der Ortsdatenbank sind zwar Vorgänger und Nachfolger eines Knotens angegeben, es fehlt jedoch eine Angabe über die Bewertung dieser Beziehungen. Es ist daher eine Ergänzung dieser Angaben erforderlich, wobei unter Bewertung nicht zwangsläufig die Entfernung zu verstehen ist, da auch andere Kriterien bei der Wahl der Route eine Rolle spielen können. So kommt ein Faktor in Betracht, der eine Kombination aus Fahrstrecke, Straßenbeschaffenheit, mittlerer Fahrtdauer und anderen Einflüssen sein kann.

Eine einfache Form des Bewertungskriteriums ist die Entfernung, die beispielsweise als solche in der Ortsdatenbank vorhanden sein kann oder als Luftlinie zwischen zwei Orten mit den Koordinaten x₁, y₁ und x₂, y₂ wie folgt berechnet werden kann:${\text{s = [(x}}_{\text{2}} {\text{-x}}_{\text{1}} {\text{)}}^{\text{2}} {\text{+(y}}_{\text{2}} {\text{-y}}_{\text{1}} {\text{)}}^{\text{2}} {\text{]}}^{\text{½}} \text{.}$

Eine andere Form der Längenbewertung für die Routensuche kann gemäß der sogenannten Taxifahrernorm bei folgender Gleichung erfolgen:$\text{s =} \left|{\text{x}}_{\text{2}} {\text{-x}}_{\text{1}}\right| \text{+} \left|{\text{y}}_{\text{2}} {\text{-y}}_{\text{1}}\right| \text{.}$ Diese Abschätzung ist von einem einfachen Prozessor wesentlich schneller durchzuführen.

## Patentansprüche

1. Ortsdatenbank für die Ermittlung von Routen innerhalb eines Verkehrswegnetzes mit einer zur Decodierung von digital codierten Verkehrsmeldungen vorgesehene Ortsdatenbank, die zur Decodierung von digital codierten Verkehrsmeldungen erforderliche Orte als Ortscodes enthält, wobei jeweils einem Ortscode ein Verkehrsweg und Verweise auf benachbarte auf dem gleichen Verkehrsweg liegende Orte in einem Datensatz zugeordnet sind, wobei die Ortscodes mit Querverweisen (9,12,14,16) versehen sind, die auf den gleichen Ort (3,7,12) auf anderen Verkehrswegen innerhalb der Ortsdatenbank verweisen und wobei die Querverweise jeweils von dem Ortscode des auf dem anderen Verkehrsweg liegenden Ortes gebildet sind.

2. Ortsdatenbank nach Anspruch 1, **dadurch gekennzeichnet, dass** je Ort und Verkehrsweg nur ein Querverweis auf den gleichen Ort auf einem anderen Verkehrsweg vorgesehen ist, wobei bei Orten auf mehr als zwei Verkehrswegen die Querweise (12,14,16) zyklisch ausgeführt sind.

3. Ortsdatenbank nach einem der vorhergehenden Ansprüche, **dadurch gekennzeichnet, dass** in den Datensätzen zu Orten auf einem Verkehrsweg, welche auch auf einem weiteren Verkehrsweg liegen, Verweise auf die jeweils nächsten Orte auf dem Verkehrsweg, die ebenfalls auf mindestens einem weiteren Verkehrsweg liegen, eingetragen sind.

4. Ortsdatenbank nach einem der vorhergehenden Ansprüche, wobei die Koordinaten der Orte angegeben sind, **dadurch gekennzeichnet, dass** ferner Orte, die durch einen nicht zur Codierung von Verkehrsmeldungen vorgesehenen Verkehrsweg verbunden sind, mit gegenseitigen Querverweisen versehen sind.

5. Ortsdatenbank nach einem der Ansprüche 1 bis 3, wobei Entfernungen zwischen den Orten angegeben sind, **dadurch gekennzeichnet, dass** ferner ausgewählte Orte, die außer auf einem für die Decodierung vorgesehenen Verkehrsweg an einem weiteren, für die Decodierung nicht vorgesehenen Verkehrsweg liegen, ein Hinweis auf den weiteren Verkehrsweg vorgesehen ist und dass der weiteren Verkehrsweg mit den Orten, bei denen Hinweise auf den weiten Verkehrsweg vorhanden sind, in der Ortsdatenbank aufgeführt ist.

6. Ortsdatenbank nach Anspruch 5, **dadurch gekennzeichnet, dass** Entfernungen zwischen den Orten auf den weiteren Verkehrswegen abgespeichert sind.

7. Ortsdatenbank nach einem der Ansprüche 5 oder 6, **dadurch gekennzeichnet, dass** für die weiteren Verkehrswege der Straßentyp (Location Type) abgespeichert ist.

8. Ortsdatenbank nach einem der vorhergehenden Ansprüche, **dadurch gekennzeichnet, dass** in den Datensätzen jeweils eine Zusatzinformation aus mindestens einem Bit über das Vorhandensein von Querverweisen und/oder Hinweisen und gegebenenfalls über die Anzahl und/oder die Art der Querverweise und/oder der Hinweise enthalten ist.

9. Rundfunkempfänger mit einer Einrichtung zum Empfang und zur Decodierung von digital codierten Verkehrsmeldungen mit Hilfe einer Ortsdatenbank, **gekennzeichnet durch** eine Einrichtung zur Ermittlung von Routen unter Verwendung der Ortsdatenbank nach einem der vorhergehenden Ansprüche.

10. Rundfunkempfänger nach Anspruch 9, **dadurch gekennzeichnet, dass** bei der Ermittlung von Routen eine Bewertung der Längen der Verkehrswege entsprechend dem jeweiligen Straßentyp erfolgt.

11. Rundfunkempfänger nach einem der Ansprüche 9 oder 10, **dadurch gekennzeichnet, dass** die ermittelten Routen zur Selektion von empfangen digital codierten Verkehrsmeldungen derart verwendet werden, dass nur diejenigen Verkehrsmeldungen ausgegeben werden, welche die ermittelten Routen betreffen.

12. Rundfunkempfänger nach einem der Ansprüche 9 bis 11, **dadurch gekennzeichnet, dass** die ermittelten Routen graphisch darstellbar sind.

## Claims

1. Location database for ascertaining routes within a public road network using a location database which is provided for decoding digitally coded traffic announcements and contains locations required for decoding digitally coded traffic announcements as location codes, where a respective location code as a public road and references to neighbouring locations situated on the same public road associated with it in a data record, where the location codes are provided with cross-references (9, 12, 14, 16) which refer to the same location (3, 7, 12) on other public roads within the location database, and where the cross-references are respectively formed by the location code of the location situated on the other public road.

2. Location database according to Claim 1, **characterized in that** only one cross-reference to the same location on another public road is provided per location and public road, the cross-references (12, 14, 16) being produced cyclically for locations on more than two public roads.

3. Location database according to one of the preceding claims, **characterized in that** the data records for locations on a public road which are situated on a further public road contain references to the respective next locations on the public road which are likewise situated on at least one further public road.

4. Location database according to one of the preceding claims, where the coordinates of the locations are indicated, **characterized in that** locations which are connected by a public road not provided for coding traffic announcements are additionally provided with mutual cross-references.

5. Location database according to one of Claims 1 to 3, where distances between the locations are indicated, **characterized in that** selected locations situated not only on a public road provided for decoding but also on a further public road, which is not provided for decoding, additionally have an indication of the further public road provided for them, and **in that** the further public road is listed in the location database with the locations for which indications of the further public road are available.

6. Location database according to Claim 5, **characterized in that** distances between the locations on the further public roads are stored.

7. Location database according to one of Claims 5 or 6, **characterized in that** the road type (Location Type) is stored for the further public roads.

8. Location database according to one of the preceding claims, **characterized in that** the data records each contain an additional information item comprising at least one bit relating to the presence of cross-references and/or indications and possibly relating to the number and/or type of the cross-references and/or indications.

9. Broadcast radio receiver having a device for receiving and for decoding digitally coded traffic announcements using a location database, **characterized by** a device for ascertaining routes using the location database according to one of the preceding claims.

10. Broadcast radio receiver according to Claim 9 **characterized in that**, when ascertaining the routes, the lengths of the public roads are assessed on the basis of the respective road type.

11. Broadcast radio receiver according to one of Claims 9 or 10, **characterized in that** the ascertained routes are used for selecting received digitally coded traffic announcements such that only those traffic announcements affecting the ascertained routes are output.

12. Broadcast radio receiver according to one of Claims 9 to 11, **characterized in that** the ascertained routes can be displayed graphically.

## Revendications

1. Banque de données de lieux pour déterminer des itinéraires dans un réseau de circulation, comprenant une banque de données de lieux pour décoder des messages de circulation à codage numérique, cette banque contenant pour le décodage de messages de circulation en code numérique, les lieux nécessaires comme codes de lieux, dans laquelle chaque fois à un code de lieu est associé un itinéraire, et des indications concernant les lieux voisins sur le même itinéraire dans un jeu de données, les codes de lieux ayant des liens transversaux (9, 12, 14, 16) qui indiquent le même lieu (3, 7, 12) sur d'autres chemins de circulation à l'intérieur de la banque de données et les liens transversaux sont formés à partir du code du lieu situé sur l'autre chemin de circulation.

2. Banque de données de lieux selon la revendication 1,
**caractérisée en ce que**
chaque lieu et chaque itinéraire ne comporte qu'un lien transversal vers le même lieu sur un autre chemin de circulation,
et les lieux sur plus de deux itinéraires sont fournis de manière cyclique avec les liens transversaux (12, 14, 16).

3. Banque de données de lieux selon l'une quelconque des revendications précédentes,
**caractérisée en ce que**
dans les jeux de données des lieux sur un itinéraire, et qui se situent sur un autre itinéraire, on a enregistré des indications concernant le lieu chaque fois suivant sur l'itinéraire et qui se situe également sur au moins un autre itinéraire.

4. Banque de données de lieux selon l'une quelconque des revendications précédentes, selon laquelle on indique les coordonnées des lieux,
**caractérisée en ce qu'**
en outre des lieux qui ne sont pas liés à un itinéraire prévu pour le codage de messages de circulation, sont munis d'un lien transversal réciproque.

5. Banque de données de lieux selon l'une quelconque des revendications 1 à 3, indiquant les éloignements entre les lieux,
**caractérisée en ce que**
pour les lieux sélectionnés en outre qui se trouvent en dehors d'un itinéraire prévu pour le décodage, sur un autre itinéraire non prévu pour le décodage, il est prévu une indication relative à cet autre itinéraire et cet autre itinéraire avec les lieux pour lesquels il y a des indications concernant l'autre itinéraire, est enregistré dans la banque de données de lieux.

6. Banque de données de lieux selon 1a revendication 5,
**caractérisée en ce que**
les éloignements entre les lieux sont enregistrés sur les autres itinéraires.

7. Banque de données de lieux selon l'une quelconque des revendications 5 ou 6,
**caractérisée en ce que**
le type de chaussée (type d'endroit) est enregistré pour les autres itinéraires.

8. Banque de données de lieux selon l'une quelconque des revendications précédentes,
**caractérisée en ce que**
dans les jeux de données on a chaque fois une information supplémentaire formée d'au moins un bit concernant la présence de liens transversaux et/ou d'indications et le cas échéant du nombre et/ou de la nature des liens transversaux et/ou des indications.

9. Récepteur radio avec une installation pour recevoir et décoder des messages de circulation en codage numérique à l'aide d'une banque de données de lieux,
**caractérisé par**
une installation pour déterminer des itinéraires en utilisant la banque de données de lieux selon l'une quelconque des revendications précédentes.

10. Récepteur radiophonique selon la revendication 9,
**caractérisé en ce qu'**
en déterminant les trajets on exploite les longueurs des itinéraires selon le type de chaussée respectif.

11. Récepteur radiophonique selon l'une quelconque des revendications 9 ou 10,
**caractérisé en ce qu'**
on utilise les itinéraires obtenus pour sélectionner les messages de circulation à codage numérique reçus, pour émettre seulement les messages de circulation qui concernent l'itinéraire choisi.

12. Récepteur radiophonique selon l'une quelconque des revendications 9 à 11,
**caractérisé en ce que**
les itinéraires obtenus sont présentés graphiquement.
